# EUROPÄISCHE PATENTSCHRIFT

(11) **EP 2 348 175 B1**
(45) Veröffentlichungstag und Bekanntmachung des Hinweises auf die Patenterteilung: **28.09.2016**
(21) Anmeldenummer: 10195850.2
(22) Anmeldetag: 20.12.2010
(51) Int. Cl.: E05C 9/18, E05B 63/12

(54) **Verschluss eines Treibstangenbeschlages**
Locking unit of an espagnolette fitting
Unité de verrouillage d'une ferrure à tringle

(30) Priorität: 22.01.2010 DE 102010001125
(43) Veröffentlichungstag der Anmeldung: 27.07.2011
(73) Patentinhaber: Aug. Winkhaus GmbH & Co. KG, 48291 Telgte (DE)
(72) Erfinder: Bernsmann, Wolfgang, 48291, Telgte (DE); Niehues, Stefan, 48231, Warendorf (DE); Oeltjebruns, Henning, 48161, Münster (DE)

(56) Entgegenhaltungen:
- EP-A1- 1 020 597
- EP-A1- 1 600 584
- EP-A2- 1 503 015
- EP-B1- 1 286 012

## Beschreibung

Die Erfindung betrifft einen Verschluss eines Treibstangenbeschlages eines einen gegen einen Rahmen schwenkbaren Flügels eines Fensters, einer Fenstertür oder dergleichen, mit längsverschieblicher Treibstange, mit einem von der längsverschieblichen Treibstange antreibbaren Riegelelement, welches in von einer versenkten Stellung in eine hervorstehende Stellung um eine parallel zur vorgesehenen Schieberichtung der Treibstange angeordneten Schwenkachse schwenkbar gelagert ist, und mit einem dem in der hervorstehenden Stellung befindlichen Riegelelement gegenüberstehenden Gegenlager, wobei das Riegelelement zur Befestigung an dem Rahmen oder dem Flügel und das Gegenlager an dem jeweils gegenüberliegenden Bauteil vorgesehen ist und das Gegenlager einen in die Bewegungsrichtung des Riegelelementes weisenden Vorsprung und das Riegelelement einen den Vorsprung in der hervorstehenden Stellung hintergreifenden Haken hat.

Ein solcher Verschluss ist beispielsweise aus der EP 1 286 012 B1 bekannt. Bei diesem Verschluss steht der Haken in Bewegungsrichtung von dem Riegelelement ab. Der Vorsprung des Gegenlagers ist auf das Riegelelement gerichtet, so dass sich in der verriegelten Stellung des Verschlusses der Vorsprung und der Haken einander hintergreifen. Toleranzen zwischen Flügel und Rahmen und damit zwischen Riegelelement und Gegenlager können jedoch dazu führen, dass der Haken beim Antrieb des Treibstangenbeschlages direkt auf den Vorsprung trifft oder an dem Vorsprung entlang reibt. Ein Anzug des Flügels gegen den Rahmen gestaltet sich mit diesem Verschluss sehr schwierig.

Aus der EP 1 503 015 A2 ist ein Verschluss bekannt geworden, bei dem ein Kippriegel in Bewegungsrichtung der Treibstange schwenkbar gelagert ist. Der Kippriegel hintergreift im verriegelten Zustand einen Rand eines Schließblechs. Ein Anzug des Flügels gegen den Rahmen kann wegen der Antriebsrichtung des Kippriegels nur durch ein reibungsbehaftetes Entlanggleiten an einer Kante des Schließblechs erreicht werden.

Der Erfindung liegt das Problem zugrunde, einen Verschluss der eingangs genannten Art so weiter zu bilden, dass er einen vorgesehenen Anzug des Flügels gegen den Rahmen ermöglicht und eine möglichst geringe Reibung aufweist.

Dieses Problem wird erfindungsgemäß dadurch gelöst, dass das Riegelelement eine eben gestaltete Stützfläche hat, welche in der hervorstehenden Stellung einer Stützfläche des Gegenlagers gegenübersteht und dass der Haken quer zur Bewegungsrichtung der Stützfläche von dem Riegelelement absteht.

Durch diese Gestaltung ermöglicht die Stützfläche die Erzeugung eines vorgesehenen Anzugs des Flügels gegen den Rahmen. Durch die ebene Gestaltung der Stützfläche ist der Verschluss unabhängig von Toleranzen zwischen Flügel und dem Rahmen. Da die Stützfläche auf das Gegenlager hinweist, wird eine Reibung zwischen dem Riegelelement und dem Gegenlager vermieden. Eine Reibung wird zudem durch die Anordnung des Hakens quer zur Bewegungsrichtung der Stützfläche weitgehend vermieden.

Der erfindungsgemäße Verschluss gestaltet sich besonders kompakt, wenn die Stützfläche des Riegelelementes rechteckig gestaltet ist, wenn der Haken von einer Schmalseite der Stützfläche absteht und die Schwenkachse des Riegelelementes auf einer Längsseite angeordnet ist.

Zur weiteren Erhöhung der Sicherheit des erfindungsgemäßen Verschlusses gegen ein Aufhebeln trägt es bei, wenn zwei Haken diametral entgegengesetzt von dem Riegelelement abstehen, wenn das Gegenlager zwei Vorsprünge hat und wenn beide Haken in der hervorstehenden Stellung des Riegelelementes jeweils einen der Vorsprünge hintergreifen. Durch diese Gestaltung ist jedem der Haken ein Vorsprung zugeordnet, so dass das Riegelelement in jeder Richtung von dem Gegenlager gehalten ist. Damit wird verhindert, dass das Riegelelement durch ein Kippen des Flügels aus dem Gegenlager heraus gehebelt werden kann.

Das Riegelelement gestaltet sich gemäß einer anderen vorteilhaften Weiterbildung der Erfindung konstruktiv besonders einfach, wenn das Riegelelement eine Ausnehmung für den Vorsprung des Gegenlagers hat.

Das Riegelelement lässt sich gemäß einer anderen vorteilhaften Weiterbildung der Erfindung reibungsfrei in das Gegenlager einschwenken, wenn der Haken in der hervorstehenden Stellung des Riegelelementes von dem Vorsprung beabstandet ist. Weiterhin ermöglicht diese Gestaltung einen Toleranzausgleich zwischen Flügel und Rahmen. Vorzugsweise haben der Haken und der Vorsprung einander zugewandte Radien oder Schrägen, mit denen sie ein ungehindertes Einschwenken des Riegelelementes in das Gegenlager ermöglichen.

Der erfindungsgemäße Verschluss weist eine hohe Stabilität auf, wenn das Gegenlager topfförmig zur Aufnahme des Riegelelementes in der hervorstehenden Stellung gestaltet ist.

Das Gegenlager lässt sich gemäß einer anderen vorteilhaften Weiterbildung der Erfindung in dem Fenster versenkt anordnen, wenn ein zur Befestigung an dem Rahmen oder dem Flügel vorgesehener Flansch am Rand des topfförmig gestalteten Gegenlagers angeordnet ist.

Das Gegenlager weist gemäß einer anderen vorteilhaften Weiterbildung der Erfindung eine hohe Stabilität auf, wenn der Vorsprung an zwei Wandungen der Innenseite des topfförmig gestalteten Gegenlagers angrenzt. Diese Gestaltung trägt zur weiteren Erhöhung der Sicherheit des erfindungsgemäßen Verschlusses gegen einen unberechtigten Aufbruchsversuch bei. Vorzugsweise sind Verschraubungen zur Verbindung des Gegenlagers mit dem Flügel oder dem Rahmen nahe an dem Vorsprung angeordnet.

Zur weiteren Erhöhung der Stabilität des erfindungsgemäßen Verschlusses trägt es bei, wenn das Riegelelement in einer geschlossenen Einfassung gelagert ist und wenn die Einfassung einen Flansch zur Verbindung mit dem Flügel oder dem Rahmen hat und wenn die Stützfläche des in der versenkten Stellung befindlichen Riegelelementes auf der Höhe des Flansches angeordnet ist. Weiterhin bildet hierdurch die Stützfläche des Riegelelementes mit der Oberseite der Einfassung bei geöffnetem Fenster eine ebene Fläche ohne störende hervorstehende Bauteile. Das den erfindungsgemäßen Verschluss aufweisende Fenster lässt sich hierdurch besonders einfach reinigen.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: ein Fenster mit einem erfindungsgemäßen Verschluss,
- Fig. 2: vergrößert eine Schnittdarstellung durch den erfindungsgemäßen Verschluss aus Figur 1 entlang der Linie II - II,
- Fig. 3: perspektivisch einen Teilbereich des erfindungsgemäßen Verschlusses aus Figur 1.

Figur 1 zeigt ein Fenster mit einem gegen einen Rahmen 1 schwenkbaren Flügel 2 und mit einem Treibstangenbeschlag 3 zur Verriegelung des in dem Rahmen 1 liegenden Flügels 2. Der Treibstangenbeschlag 3 hat eine über eine Handhabe 4 antreibbare Treibstange 5. Die Treibstange 5 ist mit mehreren Verschlüssen 6 gekoppelt.

Figur 2 zeigt eine Schnittdarstellung durch einen der Verschlüsse 6 aus Figur 1. Der Verschluss 6 hat ein an dem Flügel 2 angeordnetes Riegelelement 7 und ein in dem Rahmen 1 angeordnetes Gegenlager 8. Das Riegelelement 7 lässt sich durch den Antrieb der Treibstange 5 von einer zurückgezogenen Stellung in die dargestellte hervorstehende Stellung schwenken. Zur Koppelung mit der Treibstange 5 hat das Riegelelement 7 eine Kulissenführung 9 für ein Koppelelement 10. Das Koppelelement 10 weist ein formschlüssig in die Treibstange 5 eindringendes Koppelglied 11 auf. In der hervorstehenden Stellung steht das Riegelelement 7 mit einer eben gestalteten Stützfläche 12 einer Stützfläche 13 des Gegenlagers 8 gegenüber. Weiterhin hat das Riegelelement 7 einen senkrecht zur Zeichenebene angeordneten Haken 14, welcher einen Vorsprung 15 des Gegenlagers 8 hintergreift. Die aneinander liegenden Stützflächen 12, 13 des Riegelelementes 7 und des Gegenlagers 8 verriegeln den in Figur 1 dargestellten Flügel 2 in dem Rahmen 1. Der den Vorsprung 15 hintergreifende Haken 14 verhindert ein Aufhebeln des Flügels 2.

Das Gegenlager 8 ist topfförmig gestaltet, wobei der Vorsprung 15 an der Innenseite angeordnet ist. Weiterhin ist das Gegenlager 8 versenkt in dem Rahmen 1 angeordnet und hat nahe seines Randes einen Flansch 16 zur Auflage auf dem Rahmen 1. Eine Einfassung 17 des Riegelelementes 7 hat einen Flansch 18 zur Auflage auf dem Flügel 2.

Figur 3 zeigt das Riegelelement 7 mit der Einfassung 17 in einer perspektivischen Darstellung. Hierbei ist zu erkennen, dass von dem Riegelelement 7 zwei Haken 14, 14' diametral abstehen. Die Haken 14, 14' werden von einer in Seitenbereichen der Stützfläche 12 des Riegelelementes 7 angeordneten Ausnehmungen 19, 19' erzeugt. Diese Ausnehmungen 19, 19' dienen jeweils zur Aufnahme des in Figur 2 dargestellten Vorsprungs 15. Die Einfassung 17 ist geschlossen und umrandet damit das Riegelelement 7. In der nicht dargestellten versenkten Stellung des Riegelelementes 7 schließt die Stützfläche 12 des Riegelelementes 7 mit der Oberseite der Einfassung 17 ab.

## Patentansprüche

1. Verschluss (6) eines Treibstangenbeschlages (3) eines einen gegen einen Rahmen (1) schwenkbaren Flügels (2) eines Fensters, einer Fenstertür oder dergleichen, mit längsverschieblicher Treibstange (5), mit einem von der längsverschieblichen Treibstange (5) antreibbaren Riegelelement (7), welches in von einer versenkten Stellung in eine hervorstehende Stellung um eine parallel zur vorgesehenen Schieberichtung der Treibstange (5) angeordneten Schwenkachse schwenkbar gelagert ist, und mit einem dem in der hervorstehenden Stellung befindlichen Riegelelement (7) gegenüberstehenden Gegenlager (8), wobei das Riegelelement (7) zur Befestigung an dem Rahmen (1) oder dem Flügel (2) und das Gegenlager (8) an dem jeweils gegenüberliegenden Bauteil vorgesehen ist und das Gegenlager (8) einen in die Bewegungsrichtung des Riegelelementes (7) weisenden Vorsprung (15) und das Riegelelement (7) einen den Vorsprung (15) in der hervorstehenden Stellung hintergreifenden Haken (14) hat, **dadurch gekennzeichnet, dass** das Riegelelement (7) eine eben gestaltete Stützfläche (12) hat, welche in der hervorstehenden Stellung einer Stützfläche (13) des Gegenlagers (8) gegenübersteht und dass der Haken (14) quer zur Bewegungsrichtung der Stützfläche (12) von dem Riegelelement (7) absteht.

2. Verschluss nach Anspruch 1, **dadurch gekennzeichnet, dass** die Stützfläche (12) des Riegelelementes (7) rechteckig gestaltet ist, dass der Haken (14) von einer Schmalseite der Stützfläche (12) absteht und die Schwenkachse des Riegelelementes (7) auf einer Längsseite angeordnet ist.

3. Verschluss nach Anspruch 1 oder 2, **dadurch gekennzeichnet, dass** zwei Haken (14) diametral entgegengesetzt von dem Riegelelement (7) abstehen, dass das Gegenlager (8) zwei Vorsprünge (15) hat und dass beide Haken (14) in der hervorstehenden Stellung des Riegelelementes (7) jeweils einen der Vorsprünge (15) hintergreifen.

4. Verschluss nach einem der vorhergehenden Ansprüche, **dadurch gekennzeichnet, dass** das Riegelelement (7) eine Ausnehmung (19) für den Vorsprung (15) des Gegenlagers (8) hat.

5. Verschluss nach einem der vorhergehenden Ansprüche, **dadurch gekennzeichnet, dass** der Haken (14) in der hervorstehenden Stellung des Riegelelementes (7) von dem Vorsprung (15) beabstandet ist.

6. Verschluss nach einem der vorhergehenden Ansprüche, **dadurch gekennzeichnet, dass** das Gegenlager (8) topfförmig zur Aufnahme des Riegelelementes (7) in der hervorstehenden Stellung gestaltet ist.

7. Verschluss nach Anspruch 6, **dadurch gekennzeichnet, dass** ein zur Befestigung an dem Rahmen (1) oder dem Flügel (2) vorgesehener Flansch (16) am Rand des topfförmig gestalteten Gegenlagers (8) angeordnet ist.

8. Verschluss nach Anspruch 6 oder 7, **dadurch gekennzeichnet, dass** der Vorsprung (15) an zwei Wandungen der Innenseite des topfförmig gestalteten Gegenlagers (8) angrenzt.

9. Verschluss nach einem der vorhergehenden Ansprüche, **dadurch gekennzeichnet, dass** das Riegelelement (7) in einer geschlossenem Einfassung (17) gelagert ist und dass die Einfassung (17) einen Flansch (18) zur Verbindung mit dem Flügel (2) oder dem Rahmen (1) hat und dass die Stützfläche (12) des in der versenkten Stellung befindliche Riegelelementes (7) auf der Höhe des Flansches (18) angeordnet ist.

## Claims

1. Locking device (6) for a drive rod fitting (3) of a casement (2) of a window, a French door or the like, swivelable about a frame (1), with longitudinally shiftable drive rod (5), with a latching element (7) drivable by the longitudinally shiftable drive rod (5), which is swivelably mounted from a sunk-in position into a protruding position about a swivel axis arranged parallel to the provided shifting direction of the drive rod (5), and with a counter bearing (8) located opposite the latching element (7) situated in the protruding position, wherein the latching element (7) is provided for attaching on the frame (1) or the casement (2) and the counter bearing (8) on the respectively opposite component and the counter bearing (8) has a protrusion (15) pointing in the direction of movement of the latching element (7), and the latching element (7) a hook (14) engaging behind the protrusion (15) in the protruding position, **characterized in that** the latching element (7) has a planar-designed supporting surface (12), which is located in the protruding position opposite a supporting surface (13) of the counter bearing (8), and that the hook (14) projects transversely to the direction of movement of the supporting surface (12) from the latching element (7).

2. Locking device according to claim 1, **characterized in that** the supporting surface (12) of the latching element (7) is rectangular-shaped, that the hook (14) projects from a narrow side of the supporting surface (12) and the swivel axis of the latching element (7) is arranged on a longitudinal side.

3. Locking device according to claim 1 or 2, **characterized in that** two hooks (14) project diametrically opposed from the latching element (7), that the counter bearing (8) has two protrusions (15) and that both hooks (14) engage in the protruding position of the latching element (7) behind one of the protrusions (15),respectively.

4. Locking device according to one of the preceding claims, **characterized in that** the latching element (7) has a recess (19) for the protrusion (15) of the counter bearing (8).

5. Locking device according to one of the preceding claims, **characterized in that** the hook (14) is spaced apart from the protrusion (15) in the protruding position of the latching element (7).

6. Locking device according to one of the preceding claims, **characterized in that** the counter bearing (8) is cup-shaped for receiving the latching element (7) in the protruding position.

7. Locking device according to claim 6, **characterized in that** a flange (16) provided for attaching on the frame (1) or the casement (2) is arranged on the edge of the cup-shaped counter bearing (8).

8. Locking device according to claim 6 or 7, **characterized in that** the protrusion (15) abuts against two walls of the internal side of the cup-shaped counter bearing (8).

9. Locking device according to one of the preceding claims, **characterized in that** the latching element (7) is mounted in a closed mount (17) and that the mount (17) has a flange (18) for connecting with the casement (2) or the frame (1) and that the supporting surface (12) of the latching element (7) situated in the sunk-in position is arranged at the height of the flange (18).

## Revendications

1. Dispositif de fermeture (6) pour une ferrure de tige d'entraînement (3) d'un vantail (2) d'une fenêtre, d'une porte-fenêtre ou similaire, pouvant pivoter autour d'un châssis (1), ayant une tige d'entraînement (5) pouvant se déplacer longitudinalement, ayant un élément de verrouillage (7), pouvant être entraîné par la tige d'entraînement (5) pouvant se déplacer longitudinalement, étant monté de façon pivotante d'une position d'enfoncement en une position en saillie autour d'un axe de pivotement disposé parallèlement à la direction de déplacement donnée de la tige d'entraînement (5), et ayant un contre-palier (8) situé à l'opposé de l'élément de verrouillage (7) situé dans la position en saillie, dans lequel l'élément de verrouillage (7) est prévu pour être fixé sur le châssis (1) ou le vantail (2) et le contre-palier (8) sur le composant respectivement opposé et le contre-palier (8) possède une saillie (15) pointant dans la direction de mouvement de l'élément de verrouillage (7), et l'élément de verrouillage (7) ayant un crochet (14) se mettant en prise derrière la saillie (15) dans la position en saillie, **caractérisé en ce que** l'élément de verrouillage (7) possède une surface de support (12) conçue de façon planaire, étant situé dans la position en saillie à l'opposé d'une surface de support (13) du contre-palier (8), et **en ce que** le crochet (14) dépasse transversalement à la direction de mouvement de la surface de support (12) de l'élément de verrouillage (7).

2. Dispositif de fermeture selon la revendication 1, **caractérisé en ce que** la surface de support (12) de l'élément de verrouillage (7) est rectangulaire, **en ce que** le crochet (14) dépasse d'un côté étroit de la surface de support (12) et l'axe de pivotement de l'élément de verrouillage (7) est disposé sur un côté longitudinal.

3. Dispositif de fermeture selon les revendications 1 ou 2, **caractérisé en ce que** deux crochets (14) dépassent de façon diamétralement opposée de l'élément de verrouillage (7), **en ce que** le contre-palier (8) possède deux saillies (15) et **en ce que** les deux crochets (14) se mettent respectivement en prise, dans la position en saillie de l'élément de verrouillage (7), derrière une des saillies (15).

4. Dispositif de fermeture selon l'une quelconque des revendications précédentes, **caractérisé en ce que** l'élément de verrouillage (7) possède un renfoncement (19) pour la saillie (15) du contre-palier (8).

5. Dispositif de fermeture selon l'une quelconque des revendications précédentes, **caractérisé en ce que** le crochet (14) est éloigné de la saillie (15) dans la position en saillie de l'élément de verrouillage (7).

6. Dispositif de fermeture selon l'une quelconque des revendications précédentes, **caractérisé en ce que** le contre-palier (8) a une forme de tasse pour recevoir l'élément de verrouillage (7) dans la position en saillie.

7. Dispositif de fermeture selon la revendication 6, **caractérisé en ce qu'**une bride (16) prévue pour être fixée sur le châssis (1) ou le vantail (2) est disposée sur le bord du contre-palier en forme de tasse (8).

8. Dispositif de fermeture selon les revendications 6 ou 7, **caractérisé en ce que** la saillie (15) est placée en butée contre deux parois du côté interne du contre-palier en forme de tasse (8).

9. Dispositif de fermeture selon l'une quelconque des revendications précédentes, **caractérisé en ce que** l'élément de verrouillage (7) est monté dans une monture fermée (17) et **en ce que** la monture (17) possède une bride (18) pour le raccordement au vantail (2) ou au châssis (1) et **en ce que** la surface de support (12) de l'élément de verrouillage (7) situé dans la position d'enfoncement est disposée à la hauteur de la bride (18).
